# EUROPÄISCHE PATENTSCHRIFT

(11) **EP 0 380 640 B1**
(45) Veröffentlichungstag und Bekanntmachung des Hinweises auf die Patenterteilung: **04.05.1994**
(21) Anmeldenummer: 89908981.7
(22) Anmeldetag: 03.08.1989
(51) Int. Cl.: A47C 23/06, A47C 31/12

(54) **LIEGEFLÄCHE FÜR EIN BETT ODER DERGLEICHEN**
RESTING SURFACE FOR BEDS OR THE LIKE
SURFACE DE REPOS POUR LITS OU SIMILAIRES

(30) Priorität: 10.08.1988 DE 3827028
(43) Veröffentlichungstag der Anmeldung: 08.08.1990
(73) Patentinhaber: WEISSINGER, Ulrich, A-6800 Feldkirch (AT)
(72) Erfinder: WEISSINGER, Ulrich, A-6800 Feldkirch (AT)
(74) Vertreter: Riebling, Peter, Dr.-Ing.
(86) Internationale Anmeldenummer: EP8900914
(87) Internationale Veröffentlichungsnummer: WO9001284

(56) Entgegenhaltungen:
- WO-A-88/04905
- WO-A-50/2987
- CH-A- 663 339
- FR-A- 2 441 364

## Beschreibung

Die Erfindung betrifft eine Liegefläche für ein Bett oder dergleichen nach dem Oberbegriff des Patentanspruches 1.

Eine derartige Liegefläche ist beispielsweise mit der CH 663 339 oder der PCT WO 88/04905 bekanntgeworden.

Bei beiden bekannten Liegeflächen besteht jedoch der Nachteil, daß ein relativ unbefriedigender Federungskomfort und damit eine ungenügende Anpassung der Liegefläche an unterschiedliche Körperprofile bei unterschiedlichem Körpergewicht gegeben ist.

Es hat sich nämlich gezeigt, daß bei einer Anordnung, wie sie aus den beiden Druckschriften bekannt ist, man zwar die Federungshärte eines Bandes einstellen kann, jedoch nach wie vor der Nachteil besteht, daß bei Belastung der Liegefläche, insbesondere bei lokaler Belastung mit dem gesamten Körpergewicht, die Auflageelemente dazu neigen, sich in den vertikalen Führungen zu verkanten, so daß dadurch die Federungseigenschaften beeinträchtigt werden. Grund hierfür ist die Verbindung der Auflageelemente über einen Kugelkopf, der in eine entsprechende Kugelpfanne an der Unterseite der Latten eingesetzt ist und dadurch keine Verschiebung der Latten in Lattenlängsrichtung zuläßt.

Bei einer Belastung der Latten wird daher das Auflageelement nach innen gegen das innere Seitenteil der vertikalen Führung gezogen und so an seiner Vertikalverschiebung derart gehindert, daß eine gerade in diesem Belastungsbereich wichtige Federwirkung nicht, oder wenn überhaupt, dann nur eingeschränkt gegeben ist.

Gleichzeitig sind durch die verschiebefeste Verbindung zwischen den einzelnen Latten mit den entsprechenden Auflageelementen, diese Latten daran gehindert, sich in der erforderlichen Weise durchzubiegen, weil eine für die Durchbiegung erforderliche Verkürzung der axialen Lattenlänge nicht möglich ist.

Der vorliegenden Erfindung liegt deshalb die Aufgabe zugrunde, eine Liegefläche der eingangs genannten Art derart weiterzubilden, daß ausgezeichnete Federungseigenschaften und eine optimale Anpassung der Liegefläche an unterschiedliche Körperkonturen bei unterschiedlichen Körpergewichten, also auch bei punktförmiger Belastung oder einer Belastung einzelner Latten erreicht werden, ohne daß die vertikale Verschiebbarkeit der Auflageelemente und die Durchbiegung der einzelnen Latten beeinträchtigt werden.

Zur Lösung der gestellten Aufgabe ist die Erfindung dadurch gekennzeichnet, daß nun im oberen Teil jedes Auflageelementes eine Ausnehmung vorgesehen ist, in welche der Kugelkopf seitlich eingreift, der dort verschiebbar gelagert ist, wobei der Kugelkopf mit einer Welle verbunden ist, die ihrerseits mit der Stirnseite einer Latte verbunden ist.

Wesentliches Merkmal der vorliegenden Erfindung ist also, daß eine Verkürzung der axialen Länge bei Durchbiegung der Latte dadurch ausgeglichen wird, daß der Kugelkopf in der Ausnehmung des Auflageelementes verschiebbar angeordnet ist. Auf diese Weise sind die Latten somit nicht axial eingespannt, sondern sie können frei durchfedern.

Durch Verwendung eines Kugelkopfes in der entsprechend geformten Ausnehmung sind die Latten somit auch in der jeweils stirnseitigen Ausnehmung schwenkbar gelagert, so daß es auch hier zu einer freien Durchbiegung der Latten kommt. Darüber hinaus sind die Latten selbstverständlich auch drehbar gelagert, so daß eine optimale Anpassung an die Körperkontur des Benutzers gewährleistet ist.

Damit beim Zurückfedern der durchgebogenen Latten eine Herausziehen der Auflageelemente aus dem Seitenteil verhindert wird, ist an jedem Auflageelement im unteren Teil ein Zapfen angeordnet, welcher als Auszugssicherung dient. Dieser Zapfen greift durch einen Schlitz im inneren Seitenteil, der den maximalen Auszug nach oben hin durch einen Anschlag begrenzt.

Bei einer bevorzugten Ausführungsform ist die untere Seite des Auflageelementes als U-Profil ausgebildet, um so durch eine U-profilförmige Aufnahme eine seitliche Führung der Bänder zu erreichen.

Zur Schonung des Bandes ist es von Vorteil, wenn der Basischenkel als eine abgerundete Auflagefläche ausgebildet ist, die sich insbesondere bei starker Durchbiegung ohne scharfe Kanten an das Band anlegt und damit große mechanische Beanspruchungen des Bandes vermeidet.

Damit günstige Federungseigenschaften mit einer progressiven Federungscharakteristik der Liegefläche erreicht werden, um so sowohl bei geringen als auch bei sehr großen Körpergewichten einen hohen Federungskomfort ohne Aufschlagen zu schaffen, ist ferner vorgesehen, daß die Auflageelemente auf mehrere, einen gegenseitigen vertikalen Abstand zueinander einnehmenden Bändern nacheinander folgend - entsprechend ihrer Belastung - zur Auflge bringbar sind.

Bei geringer Belastung liegt jedes Auflageelement zunächst an dem oberen Bandteil des oberen Bandes an. Steigt die Belastung an, dann dehnt sich das obere Band durch, wodurch das Auflageelement vertikal nach unten in den Führungsnuten des Seitenteiles verschoben wird und das Auflageelement kommt dann nicht nur in Berührung mit dem oberen Bandteil, sondern mit weiteren oberen Bandteilen eines zweiten Bandes.

Hier ist die Rückstellkraft auf das Auflageelement schon erheblich. Wird das Auflageelement aber noch stärker belastet, dann werden beide oberen Bandteile nach unten unter elastischer Dehnung weiter mitgenommen und das Auflageelement trifft dann auf das untere Bandteil des mittleren Bandes, wobei nach weiterer Belastung des Auflageelementes alle drei Bandteile mitgenommen werden und schließlich mit dem vierten Bandteil, das ist das untere Bandteil des ersten Bandes, auftrifft.

Entsprechend der Belastung des Auflageelementes werden also jedem Auflageelement eine progressive Federungscharakteristik in vertikaler Richtung zugeordnet.

Daher wird ein Aufschlagen des Auflageelementes auch bei höchster, punktförmiger Belastung des Auflageelementes, sogar wenn auf dieses Auflageelement das volle Körpergewicht des Benutzers lastet, vermieden. Ein Anschlagen auf dem unteren Anschlag ist somit praktisch ausgeschlossen.

Damit wird auch bei stärkster Körperbelastung den Auflageelementen noch ein gutes Federungsvermögen zugeordnet.

Eine derartige Liegefläche ist damit für alle Körpergewichte verwendbar und auch schwerste Körpergewichte werden noch ausreichend abgefedert, ohne daß es zu einem Aufschlagen der Auflageelemente an den bodenseitigen Anschlägen der Seitenteile kommt.

In einer bevorzugten Ausführungsform der vorliegenden Erfindung werden zwei in sich geschlossene Bänder verwendet, wobei die Bandteile jeweils einen gegenseitigen, vertikalen Abstand voneinander einnehmen.

Neben der Verwendung von zwei Bändern können selbstverständlich auch mehr als zwei Bänder verwendet werden.

Für die Wahl des Bandmatgerials gibt es verschiedene Möglichkeiten. Zunächst kann ein längenelastisches Bandmaterial wie z. B. ein gewirktes oder gewebtes Gummiband verwendet werden. Ebenso können jedoch auch nur wenig längenelastische Bänder verwendet werden, wie z. B. gewebte Textilbänder, Kunststoffbändern mit entsprechender Längenelastizität und dergleichen mehr.

Wichtig ist ferner, daß die Auflageelemente in Nuten im Seitenteil so geführt werden, daß eine Verklemmung bei der vertikalen Verschiebung im Bereich dieser Nuten mit Sicherheit ausgeschlossen wird.

Es wird ferner bevorzugt, wenn die Länge der in sich geschlossenen Bänder sich nicht über die gesamte Länge der Liegefläche erstreckt, sondern wenn die Liegefläche in sich unterteilt ist. Eine derartige Unterteilunfg kommt z. B. in bekannter Weise für den Kopfbereich bis zur Schulter, vom Schulterbereich bis zum Lendenwirbenbereich und vom Lendenwirbelbereich bis zum Fußbereich in Betracht.

Jedem dieser Bereiche können die in sich geschlossenen Bänder zugeordnet werden, so daß beispielsweise bei einer Unterteilung der Liegefläche in drei Bereiche jedem Bereich jeweils eine Bandanordnung der beschriebenen Art zugeordnet wird.

Durch Wahl der Längenelastizität der verwendeten Bänder kann damit jedem Bereich ein anderes Federungsvermögen zugeordnet werden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Draufsicht auf ein äußeres Seitenteil mit Darstellung der Bänder und der dazugehörenden Auflageelemente;
- Figur 2:: Draufsicht auf die Innenseite des inneren Seitenteils;
- Figur 3:: Draufsicht auf die zusammengesetzten Seitenteile in Richtung des Pfeiles III in Figur 7;
- Figur 4:: Draufsicht auf das äußere Seitenteil in einer ähnlichen Darstellung wie Figur 1;
- Figur 5:: Schnitt gemäß der Linie V-V nach Figur 1;
- Figur 6:: Schnitt gemäß der Linie VI-VI nach Figur 2;
- Figur 7:: Schnitt gemäß der Linie VII-VII in Figur 1;
- Figur 8:: Seiten- und Vorderansicht eines Auflageelementes;
- Figur 9:: Draufsicht auf eine Latte;
- Figur 10:: Seitenansicht der Latte nach Figur 9;
- Figur 11:: Vergrößert in teilweiser Darstellung ein Auflageelement nach Figur 8;
- Figur 12:: Stirnansicht der Latte nach Figur 9 und Figur 10.

Ein Lattenrost 1 (Vergleiche Figur 4) wird im wesentlichen gebildet aus Latten 17, die gelenkig und verschiebbar mit ihren Stirnseiten in jeweils einem Auflageelement 22 gelagert sind.

Die Auflageelemente 22 sind hierbei in vertikaler Richtung verschiebbar und federnd entgegen der Kraft von Bändern 7,7a in jeweils einem Seitenteil 2,3 gelagert.

Jedes Seitenteil besteht aus zwei Halbschalen, wobei ein äußeres Seitenteil 2 und ein inneres Seitenteil 3 definiert wird.

Das innere Seitenteil 3 ist zur Liegefläche hin gerichtet, während das äußere Seitenteil 2 mit einer nicht näher dargestellten Bettseite verbunden ist.

Zwischen den beiden Seitenteilen 2,3 wird eine Ausnehmung 4 definiert (Vergleiche Figur 7), in welcher die Führung für die Auflageelemente 22, sowie die Führung für die Bänder mit dem Rollen 5,6 und die Bänder 7,7a selbst angeordnet sind.

Jedes Auflageelement 22 ist hierbei in einer in vertikaler Richtung in den Seitenteilen 2,3 eingearbeiteten Nut 11 verschiebbar geführt.

Die Trennfuge 40 zwischen den Seitenteilen 2,3 ist beispielsweise in Figur 6 dargestellt.

Gemäß Figur 8 besteht jedes Seitenteil aus einem Holzkörper mit etwa rechteckigem oder quadratischem Querschnitt, wobei im oberen Teil eine Ausnehmung 12 für den Eingriff des Kugelkopfes 15 der Latte 17 eingearbeitet ist, während der untere Teil des Auflageelementes als abgerundete Auflage 8 ausgebildet ist, mit der das Auflageelement 22 auf den verschiedenen, in gegenseitigem Abstand 29-32 übereinander angeordneten Bändern 7, 7a zur Auflage bringbar ist.

In der Darstellung nach Figur 1 ist erkennbar, daß zunächst die Auflage 8 des jeweiligen Auflageelementes 22 auf dem oberen Bandteil 37 des oberen Bandes 7 zur Auflage kommt.

Bei weiterer vertikaler Verschiebung des jeweiligen Auflageelementes 22 nimmt die Auflage 8 das obere Bandteil 37 mit nach unten und die Auflage 8 trifft dann auf das obere Bandteil 37a eines zweiten, darunter angeordneten Bandes 7a auf.

Bei weiterer vertikaler Verschiebung wird auch der Abstand 30 überwunden und die beiden Bandteile 37,37a treffen mit dem unteren Bandteil 38a des mittleren Bandes 7a zusammen.

Soweit das Auflageelement noch weiter in vertikaler Richtung unter Entfaltung einer immer stärker werdenden Gegenkraft nach unten verschoben wird, dann treffen schließlich die Bandteile 37,37a, 38a unter Überwindung des Abstandes 31 auf den unteren Bandteil 38 des oberen Bandes 7 auf.

Damit berühren sich alle Bandteile 37,37a bzw. 38,38a.

Es wird somit eine hohe Rückstellkraft auf das Auflageelement 22 nach oben ausgeübt, so daß das Auflageelement 22 aufgrund der beschriebenen, progessiven Federung auch punktförmig stärkste Körpergewichte aushalten kann und hierbei immer noch federt.

Der weitere Federweg wird hierbei durch den Abstand 32 zwischen dem unteren Bandteil 38 des Bandes 7 und einer unteren Anschlagfläche 41 im Seitenteil 2 definiert.

Jedes Band 7,7a ist hierbei als geschlossenes Band ausgebildet.

Das obere Band 7 wird hierbei über die Umlenkrollen 5 geführt, wobei die Umlenkrollen gleichmäßig verteilt über die axiale Länge des Seitenteiles 2,3 angeordnet sind.

Durch Wahl der Anzahl der Rollen 5 und 6 kann hierbei ebenfalls die Federungshärte der Bänder 7,7a eingestellt werden.

Im gezeigten Ausführungsbeispiel liegen hierbei jeweils zwei Auflageelemente 22 auf freien Bandteilen 37,38 bzw. 37a,38a der Bänder 7,7a auf.

Es ist selbstverständlich auch möglich, daß man zwischen jedem Auflageelement 22 eine derartige Rolle 5 bzw. 6 anordnet, um eine Vergrößerung der Federungshärte zu erreichen.

Aus dem Vergleich der Figuren 1,2 und 5 ist noch erkennbar, daß die Rollen 5,6 mit entsprechenden Wellenstümpfen in zugeordnete Bohrungen 26 in den Seitenteilen 2,3 drehbar gelagert sind.

Die Seitenteile 2,3 sind im übrigen durch Zapfen 24 miteinander verbunden, welche Zapfen 24 beispielsweise in der Innenseite des Seitenteils 2 angeordnet sind und die in zugeordnete Bohrungen 25 in die Innenseite des anderen Seitenteils 3 eingreifen.

Als Auszugssicherung ist hierbei an jedem Auflageelement im unteren Teil ein Zapfen 27 (Vergleiche Figur 8) angeordnet. Dieser Zapfen 27 greift durch einen Schlitz 9 im inneren Seitenteil 3, wobei er gemäß Figur 7 in der ausgezogenen Position des Auflageelementes 22 an der Unterkante eines Anschlages 28 zur Anlage bringbar ist. Damit wird vermieden, daß die Auflageelemente 22 aus ihren Nuten 11 in den Seitenteilen 2,3 herausgezogen werden.

Die Nutbreite 39 der Nut 11 ist hierbei größer gewählt als die Schlitzbreite 36 des Schlitzes 9, um zu vermeiden, daß die Auflageelemente 22 nach vorne aus der Nut 11 herausfallen.

Es wird damit eine ausgezeichnete, verkantungsfreie Vertikalführung der Auflageelemente 22 erreicht.

Aus der Figur 6 in Verbindung mit dem Figuren 9 bis 12 ist erkennbar, daß jede Latte 17 in Pfeilrichtung 18 (in Richtung ihrer axialen Länge) verschiebbar über ein Kugelkopf 15 in der Ausnehmung 12 des Auflageelementes 22 geführt ist.

Der Kugelkopf 15 gestattet im übrigen eine gelenkige Verstellung der Latte 17 in Pfeilrichtung 19 sowie in Pfeilrichtung 20.

Damit kann sich jede Latte 17 entsprechend der Darstellung in Figur 4 individuell der darauf liegenden Körperkontur anpassen.

Bei stärkster Durchbiegung ist eine Anschlagbegrenzung vorgesehen.

Hierbei schlägt dann die Unterseite der Latte 17 auf einer Leiste 23 auf, die an der Innenseite des inneren Seitenteiles 3 angeordnet ist. Die Leiste 23 ist mit einem z. B. aus Filz bestehenden Aufschlagdämpfer 16 versehen.

Ebenso ist in die Deckfläche der Seitenteile 2,3 ein Aufschlagdämpfer 42 eingearbeitet.

Der Kugelkopf 15 ist über eine Welle 14 mit der Latte 17 verbunden, wobei die Welle 14 drehbar in der Bohrung 21 in der Latte 17 gehalten ist.

Um eine seitliche Führung der Bänder zu erreichen, ist die Auflage 8 an der unteren Seite des Auflageelementes 22 als U-Profil ausgebildet und bildet somit eine U-profilförmige Aufnahme 35.

Der Basisschenkel wird hierbei durch die abgerundete Auflagefläche 8 gebildet, während die Seitenschenkel durch die seitlichen Ansätze 33,34 des Auflageelementes 22 gebildet sind.

Aufgrund der Abrundung der Auflage 8 wird somit das Band schonend durchgebogen und die Auflage 8 folgt in ihrer Kontur der Banddurchbiegung, wodurch eine lange Lebensdauer für die Bänder gewährleistet ist.

## Patentansprüche

1. Liegefläche für ein Bett oder dergleichen mit einer jeweils in einem Seitenteil (2,3) angeordneten Verbundfederung, bestehend aus mindestens einem elastischen über Rollen (5) geführten Band (7) und einem darunterliegenden zweiten Federungselement (7a) aus biegsamen elastisch dehnbarem Material, bei der auf dem Band (7) in vertikalen Führungen (9) verschiebbare Auflageelemente (22) aufliegen, die jeweils über einen Kugelkopf (15) verdrehbar und verschwenkbar mit jeweils einer Latte (17) verbunden sind, wobei die Latten (17) parallel in gegenseitigem Abstand angeordnet sind und die Liegefläche bilden, **dadurch gekennzeichnet**, daß im oberen Teil jedes Auflageelementes (22) eine Ausnehmung (12) vorgesehen ist, in welche der Kugelkopf (15) seitlich eingreift, der dort verschiebbar gelagert ist, wobei der Kugelkopf (15) mit einer Welle (14) verbunden ist, die ihrerseits mit der Stirnseite einer Latte (17) verbunden ist.

2. Liegefläche nach Anspruch 1, **dadurch gekennzeichnet**, daß die Welle (14) in der Latte (17) drehbar gelagert ist.

3. Liegefläche nach Anspruch 1 und 2, **dadurch gekennzeichnet**, daß das jeweilige untere Ende des Auflageelementes (22), welches auf dem Band (7,7a) aufsitzt, als U-Profil ausgebildet ist.

4. Liegefläche nach Anspruch 3, **dadurch gekennzeichnet**, daß das U-Profil gebildet ist durch seitliche Schenkel (33,34), die zwischen sich als Basisschenkel eine abgerundete Auflage (8) einschließen.

5. Liegefläche nach einem der Ansprüche 1 bis 4, **dadurch gekennzeichnet**, daß an jedem Auflageelement (22) ein Zapfen (27) angeordnet ist, der zusammen mit dem Auflageelement in einen Schlitz (9) im einen Seitenteil (3) verschiebbar ist, und daß als Auszugsbegrenzung der Zapfen (27) an einem oberen Anschlag (28) im Seitenteil (3) anschlägt.

## Claims

1. Lying surface for a bed or the like with composite springing arranged respectively in a side portion (2, 3), consisting of at least one elastic strap (7) guided over rollers (5) and a second springing element (7a) of flexible elastically extensible material located thereunder, in which on the strap (7) rest support elements (22) which are slidable in vertical guides (9) and which are in each case connected to a lath (17) by a spherical head (15) so as to allow rotation and pivoting, wherein the laths (17) are arranged parallel and mutually spaced apart and form the lying surface, characterised in that in the upper portion of each support element (22) is provided a recess (12) in which laterally engages the spherical head (15) which is mounted slidably there, wherein the spherical head (15) is connected to a shaft (14) which is in turn connected to the end face of a lath (17).

2. Lying surface according to claim 1, characterised in that the shaft (14) is mounted rotatably in the lath (17).

3. Lying surface according to claims 1 and 2, characterised in that the respective lower end of the support element (22) which rests on the strap (7, 7a) is constructed as a U-profile.

4. Lying surface according to claim 3, characterised in that the U-profile is formed by side arms (33, 34) which as base arms enclose between them a rounded support (8).

5. Lying surface according to any of claims 1 to 4, characterised in that on each support element (22) is arranged a pin (27) which together with the support element is slidable into a slot (9) in a side portion (3), and in that as a withdrawal limit the pin (27) abuts against an upper stop (28) in the side portion (3).

## Revendications

1. Surface de repos pour un lit ou pour un dispositif similaire, comportant une suspension combinée disposée dans des éléments latéraux (2, 3) et formée d'au moins une bande élastique (7) guidée par l'intermédiaire de galets (5), et d'un second élément de suspension (7a) situé sous le premier et réalisé en un matériau flexible à extension élastique, avec laquelle il est prévu, posés sur la bande (7), des éléments d'appui (22) mobiles dans des guidages verticaux (9), qui sont aptes à pivoter et à tourner par l'intermédiaire d'une tête sphérique (15) et sont reliés à une latte (17), les lattes (17) étant disposées parallèlement, de façon espacée, et formant la surface de repos, caractérisée en ce qu'il est prévu, dans la partie supérieure de chaque élément d'appui (22), un évidement (12) dans lequel vient en prise, latéralement, la tête sphérique (15) qui est montée mobile à cet endroit, étant précisé que la tête sphérique (15) est reliée à un arbre (14) qui est lui-même relié à la face frontale d'une latte (17).

2. Surface de repos selon la revendication 1, caractérisé en ce que l'arbre (14) prévu dans la latte (17) est monté en rotation.

3. Surface de repos selon les revendications 1 et 2, caractérisée en ce que l'extrémité inférieure de l'élément d'appui (22) qui repose sur la bande (7, 7a) est conçue comme un profilé en U.

4. Surface de repos selon la revendication 3, caractérisée en ce que le profilé en U est formé par des branches latérales (33, 34) qui définissent entre elles, comme branche de base, une surface d'appui arrondie (8).

5. Surface de repos selon l'une des revendications 1 à 4, caractérisée en ce qu'il est prévu, sur chaque élément d'appui (22), un tourillon (27) qui est apte à être amené, avec l'élément d'appui, dans une fente (9) ménagée dans un élément latéral (3), et en ce que, comme limitation de sortie, le tourillon (27) bute contre une butée supérieure (28) prévue dans l'élément latéral (3).
